# EUROPÄISCHE PATENTSCHRIFT

(11) **EP 0 166 816 B1**
(45) Veröffentlichungstag und Bekanntmachung des Hinweises auf die Patenterteilung: **10.05.1989**
(21) Anmeldenummer: 84114967.7
(22) Anmeldetag: 08.12.1984
(51) Int. Cl.: D02G 3/40

(54) **Verfahren zum Erzeugen eines elektrostatischen Feldes zum elektrostatischen Beflocken eines faden-oder garnförmigen Materials und danach erzeugter Flockfaden bzw. danach erzeugtes Flockgarn**
Method and apparatus for the electrostatic flocking of material having an endless or yarn configuration
Procédé et dispositif de flocage électrostatique d'une matière sous forme de fils ou de retors

(30) Priorität: 26.06.1984 DE 3423462
(43) Veröffentlichungstag der Anmeldung: 08.01.1986
(73) Patentinhaber: UNIROYAL ENGLEBERT TEXTILCORD S.A., L-8401 Steinfort (LU)
(72) Erfinder: Goerens, Robert L., l-Esch/Alzette (LU)
(74) Vertreter: Dovern, Paul J.

(56) Entgegenhaltungen:
- DE-A- 1 808 119
- DE-A- 2 628 495
- DE-A- 2 839 941
- DE-B- 1 080 512
- GB-A- 879 143
- GB-A- 1 148 700
- US-A- 4 312 293

## Beschreibung

Die Erfindung bezieht sich auf ein Verfahren zum Erzeugen eines elektrostatischen Feldes hoher Spannung zum elektrostatischen Beflocken eines faden- oder garnförmigen Materials, das in einer Schar von mit einem Klebemittel versehenen, geerdeten Fäden durch ein zwischen den Potentialebenen von Elektroden wirksames elektrostatisches Feld hoher Spannung hindurchbewegt wird. Unter der Wirkung dieses Feldes wird das auf einem elektrisch nicht leitenden, oberhalb der unten angeordneten Elektrode und unterhalb der Fäden der Fadenschar angeordneten Fördermittel herangeführte Flockmaterial in Richtung auf die Fäden der Fadenschar hin beschleunigt und in den Klebemittelmantel der Fäden eingeschossen.

Die Vorrichtung bezieht sich auf eine aus unterer und oberer Elektrode gebildeten Beflockungskammer, von denen jede Elektrode eine elektrostatisch wirksame Potentialoberfläche aufweist und an elektrischer Hochspannung anschließbar ist. Zwischen den Elektroden ist ein durchlaufendes, das Flockmaterial heranführende Fördermittel angeordnet. Der Beflockungskammer vorgeordnet ist eine Klebemittelauftragvorrichtung für die von einem Spulengatter abziehbare Fadenschar. Der Beflockungskammer nachgeordnet ist eine Trockenkammer für die beflockten Fäden der Fadenschar. Die Fäden werden durch eine Spannvorrichtung gerade gehalten und durch eine Aufspulvorrichtung aufgewickelt.

Bei der herkömmlichen Herstellung elektrostatisch beflockter Fäden oder Garne, siehe z. B. GB-PS-1 148 700, die als Fadenschar durch ein elektrisches Feld bewegt wird, sind rundum beflockte Fäden oder Garne nicht zu erhalten. Sie weisen einen bändchenförmigen Charakter auf, weil im wesentlichen nur die den ebenen Potentialoberflächen der Elektroden zugewandten Fadenoberflächen beflockt sind.

Rundum beflockte Garne und Fäden sind hingegen zu erhalten, wenn nach dem Herstellungsverfahren der DE-PS-1 635 235 die Fäden auf ihrem Weg durch das elektrische Feld um ihre Längsachse gedreht werden. Diese bekannte Verfahrensweise ist in Bezug auf die kontinuierliche Fadendrehung nachteilig. Die Flockdichte des erhaltenen Fadens ist überdies weiter verbesserungsfähig.

Ziel der Erfindung ist es, ein Verfahren zum elektrostatischen Beflocken zu schaffen, nach dem beliebige Garne und Fäden rundum dicht und optimal beflockt werden können, ohne daß die Garne oder Fäden gedreht werden müssen. Die Mängel der bekannten Verfahren sollen dabei vermieden werden.

Erfindungsgemäß wird dies dadurch erreicht, daß ein elektrisches Feld zwischen nicht ebenen Potentialoberflächen der Elektroden in der Wirkungsrichtung quer zur Fadenlängsrichtung erzeugt wird und daß diese Potentialoberflächen symetrisch zu jedem Faden der Fadenschar wirksam sind und daß die Fäden geradlinig in Fadenlängsrichtung durch das elektrische Feld bewegt werden.

Auf Grund eines solchen, zwischen den nicht ebenen Elektrodenpotentialoberflächen erzeugten elektrostatischen Feldes werden die Fäden der Fadenschar mit Flockmaterial rundum dicht beflockt, ohne daß dabei der Faden oder die Elektrode gedreht werden müssen.

Auf sehr einfache Weise wird das elektrische Feld zwischen zum Faden hohlgekrümmten Potentialoberflächen erzeugt.

In einem elektrostatischen Feld wird der Flock stets im rechten Winkel bezogen auf die Potentialoberfläche von der Elektrode abgeschossen und beschleunigt. Bei nicht ebenen Potentialoberflächen folgt der Flock kürzeren und längeren Feldlinien. Flock, der dabei in den Bereich der geerdeten Fäden der Fadenschar gerät oder den Klebermantel des Fadens berührt, wird vom Faden angezogen und überwindet den Feldlinieneinfluß. Die Abweichung der Flockflugrichtung ist gering. Sie kann bis zu 30° betragen. Geschwindigkeit und Masse des Flock lassen dies kurzzeitig zu. Dadurch schiessen in einem elektrischen Feld zwischen unebenen Potentialoberflächen der Elektroden sehr viele Flockanteile schräg in den Klebermantel hinein. Diese Flockanteile reichen aus, um den Faden ohne Eigendrehung dicht und gleichmäßig zu beflocken. Der Flock ist radial wie auch unter Schrägwinkeln zum Faden in Klebermantel verankert. Er weist dadurch eine größere Flockdichte auf.

Das elektrische Feld kann zwischen bogeninsbesondere kreisbogen- oder sinusförmigen oder anderen wellenförmigen oder zwischen gestuften Potentialoberflächen der Elektroden erzeugt werden. Die obere und untere Elektrode kann ferner in mehrere Einzelelektroden unterteilt vorliegen. Des weiteren kann zur Steigerung der Beflockungsdichte ein elektrisches Feld unterschiedlicher Feldstärken erzeugt werden. Diese Wirkung wird dazu benutzt, daß der Faden der Fadenschar auf dem Weg durch das elektrische Feld so dicht beflockt wird, daß spätestens an der Feldausgangsstelle der hin-und herschießende Flock keinen Platz mehr auf der Klebermantelfläche findet. Die Fäden der Fadenschar können des weiteren kontinuierlich oder diskontinuierlich bewegt werden. Die Rundumbeflockung erfolgt ebenfalls im Ruhezustand des Fadens. Auch hierbei kann ein Feld beliebiger und unterschiedlicher Feldstärke erzeugt werden.

Zum Durchführen des erfindungsgemäßen Verfahrens ist eine Vorrichtung nach dem Oberbegriff des Anspruches 7 vorgesehen, bei der die Potentialoberflächen der Elektroden in der Richtung quer zur Fadenlängsrichtung uneben ausgebildet, insbesondere gekrümmt und symmetrisch zum Faden vorliegen.

Bevorzugte regelmäßige Krümmungen werden durch eine kreisbogenförmige, insbesondere konkave Krümmung, vom Faden aus betrachtet, oder durch wellenförmige Ausbildung der Potentialoberflächen erhalten. Zwischen solchen Elektroden kann ein elektrisches Feld mit unterschiedlich langen Feldlinien erzeugt werden, das besonders vorteilhaft geeignet ist, Faden oder Garn einer Schar rundum dicht zu beflocken. Weitere Ausgestaltungen sind gestufte und in Teilelektroden unterteilte Elektroden. Es können unterschiedliche Hochspannungen angelegt werden.

Des weiteren können die Abstände der Elektroden zu der Fadenschar geändert werden. Ferner können die Elektroden in Fadenlaufrichtung zueinander geneigt vorliegen. Durch diese Maßnahmen kann eine Grundeinstellung und Intensivierung in der Beflockung erfolgen.

Die Merkmale der Erfindung sind anhand von Ausführungsbeispielen erläutert.

Es zeigt:
Fig. 1 eine Fadenbeflockungsanlage in schematischer Darstellung
Fig. 2 einen Querschnitt nach der Linie Q - Q in Fig. 1 durch Elektroden mit gekrümmter Oberfläche,
Fig. 3 eine Anordnung von Elektroden im Querschnitt in abgewandelter Ausführung mit Wellenoberfläche,
Fig. 4 eine schematische Aufsicht auf eine abgewandelte Ausbildung der Elektroden,
Fig. 5 eine Anordnung von Elektroden mit räumlichen Ausnehmungen der Oberfläche in und quer zur Fadenlaufrichtung,
Fig. 6 eine in Fadenlaufrichtung geneigte Anordnung von Elektroden,
Fig. 7 eine in Fadenlaufrichtung gestufte Anordnung von mehreren Elektroden,
Fig. 8 eine Aufsicht auf Teile verschiedener Potentialoberflächen einer Elektrode mit räumlichen Ausnehmungen.

Die Beflockungsvorrichtung 1 nach Fig. 1 besteht im wesentlichen aus einer Beflockungskammer 2. Sie umfaßt eine obere und untere Elektrode 3,4 und den dazwischen liegenden Teil 5' eines Endlosförderers 5. Mit 7 ist der Flock und mit 8 ein Flockspeicher mit Dosierteil bezeichnet. Von einem Spulengatter 6 werden Fäden 12 in einer Fadenschar - vgl. dazu auch Fig. 3 Bezugszeichen 12' - abgezogen. Sie werden in der Beflockungskammer 2 beflockt und durch eine Spannvorrichtung 10 geradlinig gehalten oder bewegt. Spannen bedeutet, daß die Fäden so gehalten werden, daß sie nicht durchhängen. Je nach Fadenschrumpf ist die entsprechende Längenänderung dabei mitberücksichtigt. Die beflockten Fäden werden in einer Trockenvorrichtung 9 getrocknet und mit Hilfe einer Aufspulmaschine 11 aufgespult.

In Fig. 2 ist der Prinzipaufbau der unebenen Potentialoberfläche 13 bzw. 14 der oberen und unteren Elektrode 3, 4 in Form einer Krümmung anschaulich erkennbar. Diese Oberflächen sind hohlgekrümmt ausgebildet und symmetrisch zum Faden 12 angeordnet. Die Abstände der Potentialoberflächen 13, 14 zum Faden können geändert werden; sie sind jedoch stets gleich groß zum Faden. Zwischen diesen Potentialoberflächen wird ein elektrisches Feld hoher Spannung erzeugt, dessen Feldlinien unterschiedlich lang sind. Schematisch dargestellt sind beflockte Fäden 12.

Die obere Elektrode 3 ist z. B. an eine Hochspannung von + 55 KV und die untere Elektrode z. B. an eine Hochspannung von - 45 KV angeschlossen. Der durch den Förderer 5, 5' in die Flockkammer transportierte Flock schießt aufgrund der Wirkung des elektrischen Feldes zwischen den Potentialoberflächen hin und her. Der geerdete Faden 12 ist mit einem (nicht dargestellten) Klebermantel umgeben und weist in diesem Bereich ein elektrisch neutrales Feld auf. Anteile des hin- und herschießenden Flock dringen im wesentlichen radial in den Klebermantel ein. Weitere Anteile des Flock werden im Bereich der neutralen Zone dem Feldlinieneinfluß entzogen und schießen unter einem geringen Schrägwinkel, der bis zu 30° betragen kann, ebenfalls in den Klebermantel ein. Dabei füllen sich die beiden nicht den Potentialoberflächen zugewandten Fadenflanken ebenfalls mit teils radialen, teils schräg einschießenden Flockanteilen, bis der Faden rundum dicht mit Flock besetzt ist.

Eine bevorzugte Ausbildung der Potentialoberflächen zeigt Fig. 3. Die Elektrodenoberflächen 15, 16 sind gleichmäßig wellenförmig ausgebildet; u.z. in der Ebene x, die senkrecht zu der Fadenlängsachse vorliegt. Die Fadenschar der Fäden 12 ist mit 12' bezeichnet. Die Fäden befinden sich bevorzugt jeweils in der Mitte zwischen den symmetrischen Wellentälern. Die Täler und Bäuche der Elektrodenoberfläche erstrecken sich ihrer Länge nach im wesentlichen parallel zur Fadenlängsachse. Diese Täler und Bäuche können sich jedoch auch in einem schrägen bis diagonalen Verlauf der Ausnehmungen 17 zur Fadenlängsachse erstrecken. Dies ist in Fig. 4 dargestellt.

Fig. 5 zeigt eine Anordnung von Elektroden 20, 21, die Potentialoberflächen aufweisen, die sowohl quer zur als auch in Fadenlängsrichtung y räumlich ausgebildet sind. Dies können z. B. kalottenförmige oder pyramidenstumpfartige Ausnehmungen sein. Es ist jede Art von "volumetrischer" Ausnehmung möglich, bei der symmetrische Täler und Inseln vorliegen.

Fig. 6 zeigt eine Anordnung von Elektroden 22, die in Fadenlängsrichtung y zueinander geneigt angeordnet sind. Bevorzugt ist der Abstand E an der Einlaufseite größer als an der Auslaufseite A gewählt. Die Beflockung ist im Bereich des geringeren Elektrodenabstandes intensiver im Vergleich zum größeren Elektrodenabstand.

Fig. 7 zeigt eine Anordnung von gestuften Elektroden 19. Diese sind als Teilelektroden vorgesehen. Jedes Elektrodenpaar kann einen bestimmten, beliebig wählbaren Abstand zur Fadenschar einnehmen. Des weiteren kann jede Elektrode an eine bestimmte, wählbare Hochspannung angeschlossen werden.

Auf diese Weise ist eine individuell graduierte Beflockung möglich.

Fig. 8 zeigt in der Aufsicht einige von vielen möglichen räumlichen Oberflächenausbildungen der Elektrode 20, 21 , die geeignet sind, ein elektrisches Feld zwischen unebenen Potentialoberflächen mit unterschiedlicher Feldlinienlänge zu erzeugen, um Fäden zu beflocken, die auf ihrem Weg durch das Feld nicht gedreht werden.

## Patentansprüche

1. Verfahren zum Erzeugen eines elektrostatischen Feldes zum elektrostatischen Beflocken eines faden- oder garnförmigen Materials, das in einer Schar von mit einem Klebemittel versehenen, geerdeten Fäden (12) durch ein zwischen den Potentialebenen (13, 14) von Elektroden (3, 4) wirksames elektrisches Feld hoher Spannung hindurchgeführt wird, unter dessen Wirkung das auf einem elektrisch nichtleitenden, oberhalb der unten angeordneten Elektrode und unter den Fäden angeordneten Fördermittel (5) herangeführte Flockmaterial (7) in Richtung auf die Fäden hin beschleunigt und in diese eingeschossen wird, dadurch gekennzeichnet, daß ein elektrisches Feld zwischen nicht ebenen symmetrischen Potentialoberflächen (15, 16) der Elektroden in der Wirkungsrichtung quer zur Fadenlängsrichtung erzeugt wird und daß die Fäden (12) geradlinig in Fadenlängsrichtung durch das elektrische Feld bewegt und dabei rundum beflockt werden.

2. Verfahren nach Anspruch 1, dadurch gekennzeichnet, daß das elektrische Feld zwischen gekrümmten Potentialoberflächen der Elektroden erzeugt wird.

3. Verfahren nach Anspruch 1 und 2, dadurch gekennzeichnet, daß das elektrische Feld zwischen sinusförmigen Potentialoberflächen der Elektroden erzeugt wird und daß die Fäden der Fadenschar jeweils zwischen den Sinustälern der Elektroden hindurchbewegt werden.

4. Verfahren nach Anspruch 1 bis 3, dadurch gekennzeichnet, daß das elektrische Feld zwischen kreisbogenförmigen Potentialoberflächen in Richtung quer zur Fadenlängsrichtung erzeugt wird und die Fäden der Fadenschar jeweils im Mittelpunkt des Krümmungsradius vorliegend bewegt werden.

5. Verfahren nach Anspruch 1 bis 4, dadurch gekennzeichnet, daß ein elektrisches Feld unterschiedlicher Feldstärken erzeugt wird.

6. Verfahren nach Anspruch 1 bis 5, dadurch gekennzeichnet, daß die Fäden kontinuierlich oder diskontinuierlich bewegt werden.

7. Vorrichtung zum Durchführen des Verfahrens nach Anspruch 1 bis 6, bestehend aus einer Beflockungskammer mit an Hochspannung anschließbarer unterer und oberer Elektrode mit Potentialoberflächen, einem dazwischen durchlaufenden, das Flockmaterial heranführenden Förderer, einer der Beflockungskammer vorgeordneten Klebemittelauftragvorrichtung für die von einem Spulengatter abziehbare Fadenschar, einer der Beflockungskammer nachgeordneten Trockenkammer, einer Fadenspannvorrichtung und einer Aufspulvorrichtung für die beflockten Fäden der Fadenschar, dadurch gekennzeichnet, daß die Potentialoberflächen (13, 14) der Elektroden (3, 4) in Richtung quer zur Fadenlängsrichtung (y) uneben, insbesondere gekrümmt, und symmetrisch zur Fadenschar (12) vorliegen.

8. Vorrichtung nach Anspruch 7, dadurch gekennzeichnet, daß die Potentialoberflächen (13/14) quer zur Fadenlängsrichtung (y) konkav gekrümmt sind und daß die Fäden (12) der Fadenschar (12') zentrisch zwischen den konkav gekrümmten Potentialoberflächen vorliegen.

9. Vorrichtung nach Anspruch 1 und 8, dadurch gekennzeichnet, daß die Potentialoberflächen (15,16) in Richtung (x) symmetrisch zur Ebene (y) wellenförmig ausgebildet sind.

10. Vorrichtung nach Anspruch 7, dadurch gekennzeichnet, daß die Potentialoberflächen (19) in Richtung (x) symmetrisch zur Ebene (y) gestuft vorliegen.

11. Vorrichtung nach Anspruch 7 bis 10, dadurch gekennzeichnet, daß die unebenen Potentialoberflächen (17/18) schräg zur Fadenlängsrichtung (y) der Fadenschar vorliegen.

12. Vorrichtung nach Anspruch 7 bis 11, dadurch gekennzeichnet, daß die Potentialoberflächen (20, 21) bezogen auf die Längs- und Querrichtung (x, y) räumlich erweitert ausgebildet sind, wobei Täler und Inseln vorliegen.

13. Vorrichtung nach Anspruch 12, dadurch gekennzeichnet, daß die räumliche Erweiterung kalottenförmig oder pyramiden- bzw. kegelstumpfförmig vorliegt.

14. Vorrichtung nach Anspruch 7 bis 13, dadurch gekennzeichnet, daß die Elektroden (3, 4) im Abstand zu den Fäden (12) der Fadenschar (12') einstellbar, insbesondere stufenlos einstellbar sind.

15. Vorrichtung nach Anspruch 7 bis 14, dadurch gekennzeichnet, daß die Elektroden (22) in Fadenlängsrichtung (y) zueinander geneigt angeordnet sind, wobei insbesondere der Abstand (E) an der Einlaufseite der Fadenschar größer vorliegt als der Abstand (A) an der Auslaufseite.

16. Vorrichtung nach Anspruch 7 bis 15, dadurch gekennzeichnet, daß die Elektroden (19) in Fadenlängsrichtung (y) gestuft vorliegen.

17. Vorrichtung nach Anspruch 7 bis 16, dadurch gekennzeichnet, daß die Elektroden (3, 4) in mehrere Teilelektroden (19) bezogen auf die Längs- und/oder Querrichtung (x, y) unterteilt vorliegen.

18. Flockfaden oder -garn, bestehend aus einem Faden oder Garn mit umgebendem Klebemittelmantel, in dem im wesentlichen radial rundum elektrostatisch eingeschossener Flock verankert vorliegt, dadurch gekennzeichnet, daß Flock zusätzlich in von der Radialen abweichender Richtung schräg in den Klebermantel eingedrungen vorliegt und in unregelmäßig regelmäßiger, dichter Verteilung wirr mit dem radialen Flock vorliegt.

## Claims

1. A method for producing an electrostatic field for electrostatically flocking a filamentary or yarn-like material which is conducted, in a group of earthed filaments (12) provided with an adhesive, through an electrical field of high voltage which is active between the potential planes (13, 14) of electrodes (3, 4), and the flock material (7), which is conducted along an electrically non-conductive conveying means (5) disposed above the lower electrode and below the filaments, is accelerated towards the filaments because of the effect of said electrical field and is injected into said filaments, characterised in that an electrical field is produced between uneven, symmetrical potential surfaces (15, 16) of the electrodes in the direction of force transversely to the longitudinal direction of the filaments, and in that the filaments (12) are moved through the electrical field in a straight line in the longitudinal direction of the filaments and are thereby flocked all around.

2. A method as claimed in claim 1, in which the electrical field is produced between curved potential surfaces of the electrodes.

3. A method as claimed in claims 1 and 2, in which the electrical field is produced between sinusoidal potential surfaces of the electrodes, and the filaments of the group of filaments are passed between the respective sinusoidal valleys of the electrodes.

4. A method as claimed in claims 1 to 3, in which the electrical field is produced between circular potential surfaces in a direction which is transverse to the longitudinal direction of the filements, and the filaments of the group of filaments are mainly moved in the respective centre of the radius of curvature.

5. A method as claimed in claims 1 to 4, in which an electrical field of different field strengths is produced.

6. A method as claimed in claims 1 to 5, in which the filaments are moved continuously or discontinuously.

7. A device for carrying out the method as claimed in claims 1 to 6, comprising a flocking chamber having a lower electrode and an upper electrode which are connectable to a source of high voltage and have potential surfaces, a conveyor which passes therebetween and conducts the flock material, an adhesive applying device disposed upstream of the flocking chamber for the group of filaments capable of being unwound from a spool, a drying chamber disposed downstream of the flocking chamber, a filament tensioning device and a winding device for the flocked filaments of the group of filaments, characterised in that the potential surfaces (13, 14) of the electrodes (3, 4) are uneven in a transverse direction relative to the longitudinal direction (y) of the filament, but in particular such surfaces are curved, and are symmetrical relative to the filament (12).

8. A device as claimed in claim 7, in which the potential surfaces (13, 14) are concavely curved transversely to the longitudinal direction (y) of the filament, and the filaments (12) of the group of filaments (12') are located centrally between the concave potential surfaces.

9. A device as claimed in claims 7 and 8, in which the potential surfaces (15, 16) are undulatory in direction (x) in symmetry with the plane (y).

10. A device as claimed in claim 7, in which the potential surfaces (19) are stepped in direction (x) in symmetry with the plane (y).

11. A device as claimed in claims 7 to 10, in which the uneven potential surfaces (17, 18) are inclined relative to the longitudinal direction (y) of the filament of the group of filaments.

12. A device as claimed in claims 7 to 11, in which the potential surfaces (20, 21) are spatially extended in respect of their longitudinal and transverse directions (x, y), valleys and islands being formed thereby.

13. A device as claimed in claim 12, in which the spatial extension is spherical or in the form of a truncated pyramid or truncated cone.

14. A device as claimed in claims 7 to 13, in which the electrodes (3, 4) are adjustable in respect of their spacing from the filaments (12) of the group of filaments (12') and, in particular, they are steplessly adjustable.

15. A device as claimed in claims 7 to 14, in which the electrodes (22) are inclined relative to one another in the longitudinal direction (y) of the filaments, whereby, in particular, the spacing (E) at the inlet end of the group of filaments is larger than the spacing (A) at the outlet end.

16. A device as claimed in claims 7 to 15, in which the electrodes (19) are stepped in the longitudinal direction (y) of the filaments.

17. A device as claimed in claims 7 to 16, in which the electrodes (3, 4) are divided into a plurality of partial electrodes (19) in respect of the longitudinal and/or transverse directions (x, Y).

18. A flock filament or yarn, comprising a filament or yarn with a surrounding adhesive covering which secures flock which has been electrostatically injected substantially radially all around, characterised in that flock is additionally inserted inclinedly into the adhesive covering in a direction deviating from the radial and is densely distributed in a randomly regular manner haphazardly with the radial flock.

## Revendications

1. Procédé pour produire un champ électrostatique pour le flocage électrostatique d'un matériau filiforme, que l'on fait passer, en une nappe de fils (12) munis d'un adhésif et mis à la terre, à travers un champ électrique à haute tension, qui se manifeste entre les plans de potentiel (13, 14) d'électrodes (3, 4), et sous l'action duquel la matière de flocage (7), acheminée sur un moyen de transport (5) non conducteur de l'électricité qui est disposé au-dessus de l'électrode placée en position inférieure et au-dessous des fils, est accélérée vers les fils et projetée dans ces derniers, caractérisé en ce qu'un champ électrique est produit entre des surfaces de potentiel symétriques, non planes (15, 16) des électrodes, dans la direction d'action transversale à la direction longitudinale des fils et en ce que les fils (12) sont entraînés pour défiler en ligne droite selon leur direction longitudinale à travers le champ électrique et, dans ce mouvement, floqués sur tout le tour.

2. Procédé selon la revendication 1, caractérisé en ce que le champ électrique est produit entre des surfaces de potentiel incurvées des électrodes.

3. Procédé selon l'une des revendications 1 et 2, caractérisé en ce que le champ électrique est produit entre des surfaces de potentiel sinusoïdales des électrodes et en ce qu'on fait passer chacun des fils de la nappe de fils entre deux creux d'ondes des courbes sinusoïdales des électrodes.

4. Procédé selon les revendications 1 à 3, caractérisé en ce que le champ électrique est produit entre des surfaces de potentiel en arc de cercle, dans une direction transversale à la direction longitudinale des fils et en ce qu'on fait passer les fils de la nappe de fils au centre de courbure des arcs de cercles.

5. Procédé selon les revendications 1 à 4, caractérisé en ce qu'on produit un champ électrique possédant des intensités de champ variables.

6. Procédé selon les revendications 1 à 5, caractérisé en ce que les fils sont mis en mouvement continu ou discontinu.

7. Dispositif pour la mise en oeuvre du procédé selon les revendications 1 à 6, composé d'une chambre de flocage possédant une électrode inférieure et une électrode supérieure pouvant être raccordées à la haute tension et possédant des surfaces de potentiel, un transporteur qui défile entre ces électrodes et qui achemine la matière de flocage, un dispositif d'application d'adhésif, placé en amont de la chambre de flocage et agissant sur la nappe de fils qui peut être tirée par un râtelier de bobines, une chambre de séchage placée en aval de la chambre de flocage, un dispositif de tension des fils, et un dispositif de bobinage pour les fils floqués de la nappe de fils, caractérisé en ce que les surfaces de potentiel (13, 14) des électrodes (3, 4) se présentent sous une forme non plane, notamment incurvée, dans la direction transversale à la direction longitudinale des fils (y) et symétriquement par rapport aux fils (12).

8. Dispositif selon la revendication 7, caractérisé en ce que les surfaces de potentiel (13, 14) sont incurvées avec une forme concave transversalement à la direction longitudinale (y) des fils et en ce que les fils (12) de la nappe de fils (12') se présentent en position centrale entre les surfaces de potentiel incurvées avec une forme concave.

9. Dispositif selon les revendications 7 et 8, caractérisé en ce que les surfaces de potentiel (15, 16) sont d'une configuration ondulée dans la direction (x) symétriquement par rapport au plan (y).

10. Dispositif selon la revendication 7, caractérisé en ce que les surfaces de potentiel (19) se présentent avec une forme étagée dans la direction (x) symétriquement par rapport au plan (y).

11. Dispositif selon les revendications 7 à 10, caractérisé en ce que les surfaces de potentiel non planes (17, 18) sont obliques par rapport à la direction longitudinale (y) des fils de la nappe de fils.

12. Dispositif selon les revendications 7 à 11, caractérisé en ce que les surfaces de potentiel (20, 21 ) sont d'une configuration élargie en volume, par rapport à la direction longitudinale et à la direction transversale (x, y), avec formation de vallées et d'îlots.

13. Dispositif selon la revendication 12, caractérisé en ce que l'élargissement en volume se présente sous une forme de calotte ou de tronc de pyramide ou de cône.

14. Dispositif selon les revendications 7 à 13, caractérisé en ce que les électrodes (3, 4) sont réglables, notamment par variation continue, en écartement par rapport aux fils (12) de la nappe de fils (12').

15. Dispositif selon les revendications 7 à 14, caractérisé en ce que les électrodes (22) sont inclinées les unes par rapport aux autres dans la direction longitudinale (y) des fils, l'écartement (E) sur le côté d'entrée de la nappe de fils étant en particulier plus grand que l'écartement (A) sur le côté de sortie.

16. Dispositif selon les revendications 7 à 15, caractérisé en ce que les électrodes (19) se présentent avec une configuration étagée dans la direction longitudinale (y) des fils.

17. Dispositif selon les revendications 7 à 16, caractérisé en ce que les électrodes (3, 4) sont divisées en plusieurs électrodes partielles (19) dans les directions longitudinale et/ou transversale (x, y).

18. Fil floqué composé d'un fil entouré d'une gaine d'adhésif, dans laquelle est ancré un floc projeté sensiblement radialement sur tout le tour par un procédé électrostatique, caractérisé en ce que du floc est en supplément planté obliquement dans la gaine d'adhésif, dans une direction qui s'écarte de la direction radiale, et emmêlé avec le floc radial et selon une distribution régulière et dense, avec des irrégularités locales.
